# EUROPÄISCHE PATENTSCHRIFT

(11) **EP 3 358 678 B1**
(45) Veröffentlichungstag und Bekanntmachung des Hinweises auf die Patenterteilung: **19.08.2020**
(21) Anmeldenummer: 17305139.2
(22) Anmeldetag: 07.02.2017
(51) Int. Cl.: H01R 4/18, H01R 4/70, H01R 4/20, H01R 11/12, H01R 13/52, H01R 43/00

(54) **VERFAHREN ZUR ABDICHTUNG EINER ELEKTRISCH LEITENDEN VERBINDUNG**
METHOD FOR SEALING AN ELECTRICALLY CONDUCTIVE CONNECTION
PROCÉDÉ D'ÉTANCHÉITÉ D'UNE CONNEXION ÉLECTRIQUEMENT CONDUCTRICE

(43) Veröffentlichungstag der Anmeldung: 08.08.2018
(73) Patentinhaber: Nexans, 92400 Courbevoie (FR)
(72) Erfinder: LINDNER, Gerhard, 95703 Plössberg (DE); WITTMANN, Christian, 92727 Waldthurn (DE); TEICHER, Hermann, 92702 Kohlberg (DE)
(74) Vertreter: Laget, Jean-Loup

(56) Entgegenhaltungen:
- EP-A1- 2 793 326
- WO-A1-2010/134450
- GB-A- 1 001 393
- US-B2- 9 287 655

## Beschreibung

Die Erfindung bezieht sich auf ein Verfahren zur Abdichtung einer elektrisch leitenden Verbindung zwischen einem elektrischen Leiter und einem einen Crimpkontakt aufweisenden elektrischen Kontaktelement.

Insbesondere in der Automobilelektronik kommt eine Vielzahl von elektrischen Leitern, beispielsweise Litzenleitern, und mit diesen verbundenen Kontaktelementen aus elektrisch leitendem Material zum Einsatz. Elektrische Verbindungen müssen zwischen der Spannungsquelle, beispielsweise einer Batterie, und Aktuatoren, Sensoren, Steuerelementen usw. hergestellt werden. Beispielsweise in Fahrzeugen mit elektrischem Antrieb oder Hybridantrieb gibt es eine zunehmende Anzahl von Kontaktelementen, an welche elektrische Leiter angeschlossen werden müssen. In den meisten Fällen handelt es sich dabei um flexible isolierte Litzenleiter. Die Kontaktelemente sind Elemente aus Metall, beispielsweise Kabelschuhe, welche so beschaffen sind, dass sie an ein abisoliertes Leiterende gecrimpt oder mit diesem verschweißt werden können. Der Leiter und das Kontaktelement werden dabei kraft- und/oder stoffschlüssig miteinander verbunden.

An der Verbindungsstelle zwischen der Leiterisolierung und dem mit dem abisolierten Leiterende verbundenen Kontaktelement kann ein unter anderem durch den Crimpvorgang bedingter Spalt bestehen, durch welchen die metallische Verbindung Leiter-Kontaktelement offen liegt. Dadurch können beispielsweise Sauerstoff oder Feuchtigkeit an den Leiter gelangen und zu Korrosion an demselben führen. Ebenso kann es bei Feuchtigkeitseinwirkung zu Kontaktkorrosion kommen, wenn Kontaktelement und Leiter aus unterschiedlichen Metallen (beispielsweise Aluminium und Kupfer) bestehen. Korrosion hat einen erhöhten Übergangswiderstand zwischen Leiter und Kontaktelement zur Folge und kann die Festigkeit der metallischen Verbindung beeinträchtigen. Weiterhin ist es möglich, dass Feuchtigkeit durch den Spalt zwischen dem Leiter und der Isolierung aufgrund von Kapillarwirkung in Leitungsrichtung vordringt.

Die Verbindungsstelle um das Ende der Isolierung und das Kontaktelement muß deshalb mediendicht abgedichtet werden.

Insbesondere bei gecrimpten Kabelschuhen wird oft ein Schrumpfschlauch um die Verbindungsstelle gebracht, wie es beispielsweise in der DE 33 19880 A1 beschrieben ist. Der Schrumpfschlauch wird dabei an seiner Innenseite beispielsweise mit einem Heißklebstoff versehen und zieht sich anschließend durch Erhitzen um die Verbindungsstelle zusammen.

Die Materialverbindung von Schrumpfschlauch und Klebstoff ist jedoch gegenüber starken Temperaturschwankungen, denen die Leiter und Kontaktelemente ausgesetzt sein können, nicht optimal beständig. Das Schrumpfschlauchverfahren hat außerdem den Nachteil, dass es relativ zeitaufwendig und kostspielig ist, da die für die Abdichtung der Verbindungsstelle zunächst der Schrumpfschlauch mit dem Klebstoff aufgebracht werden und anschließend ein Erhitzungsschritt stattfinden muß. Durch das Erhitzen kann außerdem das Problem entstehen, dass der Klebstoff verläuft und in Bereiche gerät, die sich außerhalb des Schrumpfschlauchs befinden.

Die WO2010/134450 A1 betrifft einen gegen Feuchtigkeit abgedichteten Stecker, an den ein isolierter Leiter angeschlossen ist. An den an seinem Ende von seiner Isolierung befreiten Leiter ist ein Kontaktelement angeschlossen, das an den Leiter angecrimpt ist. An der auf dem Leiter verbliebenen Isolierung ist ein den Leiter umgebener Dichtkörper angeordnet, der Dichtlippen aufweist, welche in die Isolierung des Leiters eingreifen. Der Dichtkörper hat auch an seiner Umfangsfläche radial abstehende Dichtlippen. Sie liegen in Montageposition an der inneren Wandung eines Verbindergehäuses an, welches das Ende des Leiters und mit Abstand auch das angecrimpte Kontaktelement umgibt und aus dem das Kontaktelement herausragt.

Aus der US 9,287,655 B2 geht ein Verfahren zum Ancrimpen eines Kontaktelements an einen Aluminium enthaltenden, isolierten elektrischen Leiter hervor. Das Kontaktelement wird an den abisolierten Leiter angecrimpt und es wird ein Dichtmaterial auf den eingebogenen Bereich des Crimpkontakts aufgetragen. Danach wird eine aus elastischem Material bestehende Hülse, die vorher auf die Isolierung des Leiters aufgeschoben worden ist, so weit in Richtung der Crimpverbindung verschoben, bis sie den Spalt zwischen dem angecrimpten Kontaktelement und der Isolierung des Leiters abdeck.

Der Erfindung liegt die Aufgabe zugrunde, dass eingangs geschilderte Verfahren so zu gestalten, dass eine einwandfreie Abdichtung des Crimpbereichs besteht, welche in wenigen einfachen Arbeitsschritten hergestellt werden kann.

Diese Aufgabe wird entsprechend den kennzeichnenden Merkmalen des Patentanspruchs 1 gelöst.

Mit diesem Verfahren wird auf den Bereich um den Crimpkontakt ein zunächst fließfähiges und anschließend verfestigtes Dichtmaterial aufgebracht. Insbesondere ist dann eine V-förmige Fuge, die beim Crimpen im Crimpbereich entsteht, von dem Dichtmaterial vollständig ausgefüllt. Mit dem verfestigten Dichtmaterial bildet der Crimpbereich eine homogene, glatte, zylinderförmige Dichtfläche. Auf der Dichtfläche wird die elastische Dichthülse festgelegt. Die Dichthülse erstreckt sich bis über die Isolierung am Leiterende. Durch das verfestigte Dichtmaterial steht für die Dichthülse eine homogene Dichtfläche zur Verfügung, auf welcher die Dichthülse unter Spannung rundum mediendicht anliegt, ohne beispielsweise Luftkammern oder Freiräume einzuschließen. Durch die Crimphülse wird der Anpressdruck im Dichtbereich weiter erhöht.

Das fließfähige Dichtmaterial ist vorzugsweise ein Klebstoff. Dieser kann in fließfähigem Zustand um den Crimpbereich aufgetragen und anschließend durch Aushärten verfestigt werden.

Das Verfahren ist in wenigen einfachen Bearbeitungsschritten durchführbar. Insbesondere können das Kontaktelement und die Abdichtung während des Ablängens oder Anschlagens des elektrischen Leiters montiert werden. Das Dichtungsmaterial wird in einer definierten Menge aufgetragen. Somit besteht nicht das Risiko, dass Dichtmaterial außerhalb der gewünschten Bereiche fließt. Es ist ebenfalls kein separater, späterer Prozeßschritt zum Verfestigen des Dichtmaterials notwendig. Die Dichthülse hat eine Länge, welche gerade ausreichend ist, um den Crimpbereich und einen kleinen Teil der Isolierung am Leiterende abzudecken.

Das Verfahren nach der Erfindung wird anhand der Zeichnungen als Ausführungsbeispiel erläutert.

Es zeigen:
Fig. 1 eine mit dem Verfahren herstellbare Anordnung zur Abdichtung der Verbindungsstelle zwischen einem abisolierten Leiterende und einem Kabelschuh.
Fig. 2 die Einzelelemente der Anordnung nach Fig. 1.

Das Verfahren nach der Erfindung betrifft eine in den Fig. 1 und 2 dargestellte Anordnung 1 mit einem als Kabelschuh ausgeführten Kontaktelement 6 und einem Litzenleiter 2. Der Litzenleiter 2 besteht aus einer Vielzahl von elektrischen Einzelleitern 3 und ist von einer Isolierung 4 umgeben. Die Einzelleiter 3 bestehen beispielsweise aus Aluminium oder einer dasselbe enthaltenden Legierung. Die Isolierung besteht beispielweise aus Silikon oder Polyvinylchlorid. Der Litzenleiter 2 ist an seinem Ende 5 abisoliert.

Der Kabelschuh ist an ist an das Ende des Litzenleiters 2 angecrimpt. Die Crimpflügel 8 und 9 sind um den elektrischen Litzenleiter 2 gecrimpt, während der Crimpring 10 um das Ende der Isolierung 4 desselben gecrimpt ist. Der Crimpring 10 sorgt somit für eine Zugentlastung und einen Knickschutz der elektrischen Einzelleiter 3. Der Kabelschuh besteht beispielsweise aus Kupfer. Der durch das Crimpen entstandene Crimpbereich ist mit einem Dichtmaterial 7 versehen. Das Dichtmaterial ist ein in fließfähigem Zustand aufgebrachtes, sich anschließend verfestigendes Material. In dem dargestellten Beispiel befindet sich das Dichtmaterial 7 hauptsächlich in dem Bereich, in welchem die beiden Crimpflügel 8 und 9 des Kabelschuhs in gecrimptem Zustand eine etwa V-förmige Fuge bilden. Die Fuge wird von dem Dichtmaterial 7 vollständig ausgefüllt. Dadurch entsteht eine zylinder- oder rohrförmige, rundum glatte und homogene Fläche um den Crimpbereich. Gleichzeitig wird der Crimpbereich durch das Dichtmaterial abgedichtet. Das Dichtmaterial 7 kann auch an anderen Stellen oder um den gesamten Umfang des Crimpbereichs herum aufgetragen sein, falls dies erforderlich ist, um die rohrförmige glatte Fläche zu erhalten.

Das Dichtmaterial 7 ist mit Vorteil ein Klebstoff. Dies kann beispielsweise ein Heißklebstoff, ein durch ultraviolettes (UV) Licht härtender Klebstoff oder ein Zweikomponentenklebstoff sein. Dieser wird im fließfähigen Zustand in der gewünschten Menge auf den Crimpbereich aufgetragen. Das Dichtmaterial kann auch ein anderes zunächst fließfähiges und anschließend aushärtendes Material sein, beispielsweise Epoxidharz oder Silikon.

Der rohrförmige Crimpbereich ist mit einer elastischen Dichthülse 11 versehen. Die Dichthülse 11 deckt den gesamten Crimpbereich bis über die Isolierung 4 des elektrischen Leiters 2 ab. Die elastische Dichthülse 11 sorgt somit für die Abdichtung zwischen der Isolierung 4 des Litzenleiters 2 und dem Crimpbereich des Kontaktelements 6. Die Dichthülse 11 hat eine rohrartige Form 11. Das elastische Material ist beispielsweise Silikon. Die Dichthülse 11 ist derart dimensioniert, dass sie unter Spannung an dem Crimpbereich anliegt. Weiterhin kann die Dichthülse 11 Dichtlippen aufweisen, die um ihren Innendurchmesser angeordnet sind (nicht dargestellt). Durch die Dichtlippen können die Anlagekraft und der Halt der Dichthülse 11 auf dem Crimpbereich weiter erhöht werden.

Eine Crimphülse 12 ist außerdem um die Dichthülse 11 gecrimpt. Dadurch wird die Anlagekraft der Dichthülse 11 auf dem Crimpbereich zwischen dem Kontaktelement 6 und dem elektrischen Litzenleiter 2 weiter erhöht und die Dichthülse besser auf ihrer gewünschten Position festgelegt. Die Verbindung ist dadurch besonders mechanisch robust. Die Crimphülse 12 hat eine unterbrochene Ringform, wobei die Unterbrechung nach dem Crimpen geschlossen bzw. nahezu geschlossen ist. Nach einer Variante können die Crimphülse 12 und die Dichthülse 11 ein einteiliges Element bilden, bei welchem die Crimphülse in die Dichthülse integriert ist. Beispielsweise kann die Crimphülse 12 in das Kunststoffmaterial der Dichthülse eingebettet sein. Die Crimphülse 12 besteht mit Vorteil aus Metall.

Das Verfahren zur Abdichtung der Verbindung zwischen dem Kontaktelement und dem elektrischen Litzenleiter 2 kann beispielsweise wie folgt durchgeführt werden:
Zunächst wird die Dichthülse 11 auf den isolierten Litzenleiter 2 aufgeschoben. Das Ende 5 des elektrischen Litzenleiters 2 wird abisoliert und dann 15 durch Crimpen kraftschlüssig mit dem Kontaktelement 6 verbunden. Auf den Crimpbereich und insbesondere in die V-förmige Fuge, die durch das Crimpen entstanden ist, wird anschließend das fließfähige Dichtmaterial 7, beispielsweise ein Klebstoff, aufgetragen. Das Dichtmaterial 7 wird so dosiert, dass nur die Menge aufgetragen wird, die notwendig ist, um eine rohrförmige, glatte Fläche um den Crimpbereich zu schaffen, wenn das Dichtmaterial 7 ausgehärtet bzw. verfestigt ist. Abschließend wird die Dichthülse 11 auf den so geglätteten Crimpbereich geschoben, so dass die Dichthülse 11 den gesamten Crimpbereich bis über die Isolierung 4 des Litzenleiters 2 abdeckt.

Das Aushärten bzw. Verfestigen des Dichtmaterials kann durch Lufttrocknen, UV-Licht oder Abkühlen vor oder während der Montage der Dichthülse 11 geschehen.

Danach wird die Crimphülse 12 um die Dichthülse 11 gecrimpt. Die Crimphülse 12 kann dabei nach dem Fertigstellen der oben aufgeführten Arbeitsschritte auf die Dichthülse 11 geschoben und auf dieser gecrimpt werden. Alternativ kann die Crimphülse 12 gemeinsam mit der Dichthülse 11 auf die Verbindungsstelle gebracht werden, beispielweise wenn die Crimphülse 12 bereits in die Dichthülse 11 integriert ist.

## Patentansprüche

1. Verfahren zur Abdichtung einer elektrisch leitenden Verbindung zwischen einem von einer Isolierung (4) umgebenen elektrischen Leiter (2) und einem einen Crimpkontakt aufweisenden elektrischen Kontaktelement (6), mit welchem das Ende des Leiters (2) von seiner Isolierung (4) befreit wird und mit welchem am Ende (5) des Leiters (2) das elektrische Kontaktelement (6) durch Crimpen befestigt wird, wobei
- zunächst auf den isolierten Leiter (2) eine elastische Dichthülse (10) aufgeschoben wird,
- danach das Ende des elektrischen Leiters (2) abisoliert und durch Crimpen in einem Crimpbereich kraftschlüssig mit dem Kontaktelement (6) verbunden wird,
- anschließend um den Crimpbereich ein fließfähiges Dichtmaterial (7) aufgetragen und verfestigt wird, so dass eine homogene, zylinderförmige Fläche entsteht,
- daraufhin die elastische Dichthülse (11) auf die zylinderförmige Fläche des Dichtmaterials (7) aufgeschoben wird, so dass sich die Dichthülse (11) über die zylinderförmige Fläche des Dichtmaterials (7) und die Isolierung (4) des Leiters (2) erstreckt,
- **dadurch gekennzeichnet**
**dass** abschließend eine zusätzliche Crimphülse (12) um die Dichthülse (11) gecrimpt wird.

2. Verfahren nach Anspruch 1, **dadurch gekennzeichnet, dass** als Dichtmaterial ein Klebstoff verwendet wird.

3. Verfahren nach Anspruch 1, **dadurch gekennzeichnet, dass** eine Dichthülse (10) verwendet wird, die an ihrer inneren Oberfläche radial um ihren Innendurchmesser angeordnete Dichtlippen aufweist.

## Claims

1. A method for sealing an electrically conductive connection between an electrical conductor (2) surrounded by an insulation (4) and an electrical contact element (6) having a crimp contact, with which the end of the conductor (2) is stripped of its insulation (4) and with which the electrical contact element (6) is fastened to the end (5) of the conductor (2) by crimping, wherein
- initially an elastic sealing sleeve (10) is slid onto the insulated conductor (2),
- then the end of the electrical conductor (2) is stripped and is positively connected to the contact element (6) by crimping in a crimp area,
- subsequently a flowable sealing material (7) is applied around the crimp area and solidified, so that a homogeneous, cylindrical surface is created,
- thereupon the elastic sealing sleeve (11) is slid onto the cylindrical surface of the sealing material (7), so that the sealing sleeve (11) extends over the cylindrical surface of the sealing material (7) and the insulation (4) of the conductor (2),
- **characterized in that** finally an additional crimp sleeve (12) is crimped around the sealing sleeve (11).

2. The method according to claim 1, **characterized in that** an adhesive is used as sealing material.

3. The method according to claim 1, **characterized in that** a sealing sleeve (10) is used, which has sealing lips arranged on its inner surface radially around its inner diameter.

## Revendications

1. Procédé destiné à assurer l'étanchéité d'un raccordement électriquement conducteur entre un conducteur (2) électrique entouré d'une isolation (4) et un élément de contact (6) électrique, comportant un contact à sertir, avec lequel l'extrémité du conducteur (2) est libérée de son isolation (4) et avec lequel l'élément de contact (6) électrique est fixé par sertissage à l'extrémité (5) du conducteur (2),
- un manchon isolant (10) élastique étant d'abord enfilé sur le conducteur (2) isolé,
- l'extrémité du conducteur (2) électrique étant après cela dénudée et raccordée par liaison de force à l'élément de contact (6) par sertissage dans une zone de sertissage,
- un matériau isolant (7) fluide étant ensuite appliqué autour de la zone de sertissage et se solidifiant de façon à produire une surface cylindrique homogène,
- le manchon isolant (11) élastique étant ultérieurement enfiché sur la surface cylindrique du matériau isolant (7) de telle sorte que le manchon isolant (11) s'étend sur la surface cylindrique du matériau isolant (7) et sur l'isolation (4) du conducteur (2),
- **caractérisé en ce que**,
pour finir, un manchon à sertir (12) supplémentaire est serti autour du manchon isolant (11).

2. Procédé selon la revendication 1, **caractérisé en ce qu**'une colle est utilisée en tant que matériau isolant.

3. Procédé selon la revendication 1, **caractérisé en ce qu**'il est utilisé un manchon isolant (10) qui comporte, sur sa surface intérieure, des lèvres d'étanchéité disposées radialement autour de son diamètre intérieur.
